# EUROPÄISCHE PATENTSCHRIFT

(11) **EP 0 671 780 B1**
(45) Veröffentlichungstag und Bekanntmachung des Hinweises auf die Patenterteilung: **07.10.1998**
(21) Anmeldenummer: 95102755.6
(22) Anmeldetag: 27.02.1995
(51) Int. Cl.: H01R 4/24

(54) **Mehrfach-Kontaktstifthalter für Schwachstrom-Anlagen**
Multiple contact and terminal block for communications equipment
Barette de connexion à plusieurs contacts pour installation de courant basse tension

(30) Priorität: 10.03.1994 CH 716/94
(43) Veröffentlichungstag der Anmeldung: 13.09.1995
(73) Patentinhaber: Reichle + De-Massari AG Elektro-Ingenieure, 8620 Wetzikon (CH)
(72) Erfinder: Reichle, Hans, CH-8620 Wetzikon (CH)
(74) Vertreter: Petschner, Goetz

(56) Entgegenhaltungen:
- EP-A- 0 057 579
- EP-A- 0 310 832
- EP-A- 0 427 132
- DE-U- 7 811 093
- FR-A- 2 575 609

## Beschreibung

Die vorliegende Erfindung betrifft einen Mehrfach-Kontaktstifthalter eines modularen Steckverbinders für Telefon- oder Schwachstromanlagen, mit Mitteln zur lötfreien Schneid-Klemm-Andrahtung, welche mindestens einen, auf einen Körper des Kontaktstifthalters niederdrückbaren Schwenkdeckel umfassen, von welchem kontaktseitige Druckrippen abragen, die beim Niederdrücken des Schwenkdeckels auf den Körper in dessen Draht-Einlegeschlitze eindringen und die eingelegten Drähte in Klemmschneiden der Kontaktstifte pressen.

Solche Mehrfach-Kontaktstifthalter eines modularen Steckverbinders für Telefonoder Schwachstromanlagen sind bereits durch die EP-A-0 310 832 oder die EP-A-0 427 132 bekannt geworden, deren Mitteln zur lötfreien Schneid-Klemm-Andrahtung einen, auf einen Körper des Kontaktstifthalters niederdrückbaren Schwenkdeckel umfassen, von welchem kontaktseitige Druckrippen abragen, die beim Niederdrücken des Schwenkdeckels auf den Körper in dessen Draht-Einlegeschlitze eindringen und die eingelegten Drähte in Klemmschneiden der Kontaktstifte pressen.

Problematisch ist bei solchen Anordnung jedoch, dass die eingelegten Drähte vor dem Einpressen in die Draht-Einlegeschlitze relativ leicht verspringen und so die Einlegearbeit wiederholt werden muss. Ferner ist nachteilig, dass die Schwenkdeckel nach deren Niederdrücken verbleiben müssen, um die eingepressten Drähte zu fixieren.

Aufgabe der Erfindung ist deshalb die Schaffung einer, die genannten Nachteile behebenden Ausführungsform eines Mehrfach-Kontaktstifthalters der vorgenannten Art.

Dies wird erfindungsgemäss dadurch erreicht, dass die Draht-Einlegeschlitze seitliche, übereinander angeordnete Drahthaltenocken aufweisen, von welchen mindestens ein Drahthaltenocken sich im Draht-Einlege-Bereich befindet, um einen eingelegten Draht zu positionieren und mindestens ein anderer Drahthaltenocken sich im Klemmschneide-Bereich befindet, um den in die Klemmschneide eingepressten Draht zu fixieren.

Somit kann weder ein eingelegter noch ein eingepresster Draht aus seinem Einlegeschlitz heraustreten, unabhängig von irgendwelchen Sperrfunktionen des Schwenkdeckels.

Um zudem dem immer geringeren zur Verfügung stehenden Platzbedarf Rechnung zu tragen und zudem den Schwenkdeckel in seiner Handhabung zu verbessern, besteht eine bevorzugte Ausführungsform darin, dass der Schwenkdeckel mit Stegmitteln an seiner Rückseite einsetzbar und schwenkbar eine Schulter an der Rückseite des Körpers untergreift und ferner, dass der Schwenkdeckel in seiner Einpresslage vom Körper lösbar seitlich klemmend oder durch Einrastmittel gehalten ist; dass ferner der Schwenkdeckel in seiner Offenlage höchstens bündig ist mit der Rückseite des Körpers und dass der Schwenkdeckel ein mehrfach verwendbares Hilfswerkzeug zum Einpressen von Drähten in die Klemmschneiden von mehreren Kontaktstifthaltern ist.

Eine beispielsweise Ausführungsform des Erfindungsgegenstandes ist nachfolgend anhand der Zeichnung näher erläutert. Es zeigen:
- Fig. 1: in schaubildartiger Darstellung im Teilschnitt einen erfindungsgemässen Mehrfach-Kontaktstifthalter mit offenem Schwenkdeckel;
- Fig. 2: den Kontaktstifthalter gemäss Fig. 1 mit geschlossenem Schwenkdeckel; und
- Fig. 3: ausschnittweise und in schaubildartiger, vergrösserter Darstellung einen Draht-Einlegeschlitz der Anordnung gemäss Fig. 1.

Der in den Fig. 1 und 2 veranschaulichte Mehrfach-Kontaktstifthalter 1 stellt sich in der Regel als Kontaktleiste dar, welche für jeden Draht 20 einen querlaufenden Draht-Einlegeschlitz 5 aufweist. In jeden dieser Schlitze 5 ragt querstehend die Klemmschneide 6 eines abragenden Kontaktstiftes 7 hinein, wobei benachbarte Kontaktstifte 7 in der Regel gegeneinander versetzt sind (nicht gezeigt).

Soweit sind solche Mehrfach-Kontaktstifthalter bekannt. Weiter ist bekannt, dass die Mittel zur Schneid-Klemm-Andrahtung auf den Körper 2 des Kontaktstifthalters 1 einen niederdrückbaren Schwenkdeckel 3 umfassen. Von diesem Schwenkdeckel 3 ragen in modulem Abstand kontaktseitig Druckrippen 4 ab, die beim Niederdrücken des Schwenkdeckels 3 auf den Körper 2 in dessen Draht-Einlegeschlitze 5 eindringen und die eingelegten Drähte 20 in die Klemmschneiden 6 der Kontaktstifte 7 pressen.

Wie bereits einleitend ausgeführt und besonders der Fig. 3 entnehmbar, ist es erfindungswesentlich, dass die Draht-Einlegeschlitze 5 seitliche, übereinander angeordnete Drahthaltenocken 11,12 aufweisen, von welchen mindestens ein Drahthaltenocken 11 sich im Draht-Einlege-Bereich befindet, um einen eingelegten Draht zu positionieren und mindestens ein anderer Drahthaltenocken 12 sich im Klemmschneide-Bereich befindet, um den in die Klemmschneide eingepressten Draht zu fixieren.

Dies verhindert zunächst, dass die eingelegten Drähte vor dem Einpressen in die Draht-Einlegeschlitze verspringen können und so die Einlegearbeit wiederholt werden müsste. Ferner ist es nicht mehr notwendig, dass die Schwenkdeckel nach deren Niederdrücken verbleiben müssen, um die eingepressten Drähte zu fixieren.

Um zudem dem immer geringeren, zur Verfügung stehenden Platzbedarf Rechnung zu tragen und zudem den Schwenkdeckel in seiner Handhabung zu verbessern, besteht eine bevorzugte Ausführungsform darin, dass der Schwenkdeckel 3 mit Stegmitteln 9 an seiner Rückseite einsetzbar und schwenkbar eine Schulter 8 an der Rückseite des Körpers 2 untergreift, wie das Fig. 1 im Einzelnen zeigt. Hierbei ist es von Bedeutung, dass der Schwenkdeckel 3 in seiner Offenlage die Rückseite des Körpers 2 nicht überragt, also höchstens mit dieser Rückseite bündig ist.

Weiter ist es vorteilhaft, wenn der Schwenkdeckel 3 in seiner Einpresslage vom Körper 2 lösbar seitlich klemmend oder durch Einrastmittel gehalten ist (nicht näher veranschaulicht).

Dadurch, dass die eingepressten Drähte 20 von den unteren Nocken 12 niedergehalten werden, ist es nunmehr möglich, den Schwenkdeckel 3 als ein mehrfach verwendbares Hilfswerkzeug zum Einpressen von Drähten in die Klemmschneiden von mehreren Kontaktstifthaltern zu verwenden.

Aus dem Vorbeschriebenen ergibt sich somit ein Mehrfach-Kontaktstifthalter eines modularen Steckverbinders für Telefon- oder Schwachstromanlagen, mit Mitteln zur lötfreien Schneid-Klemm-Andrahtung, bei dem das Hauptproblem der Fixierung die Drähte resp. Adern vor und nach der Schneid-Klemm-Andrahtung optimal sowie herstellungs- und handhabungstechnisch relativ einfach gelöst ist.

Es wird Schutz beansprucht wie folgt:

## Patentansprüche

1. Mehrfach-Kontaktstifthalter eines modularen Steckverbinders für Telefon- oder Schwachstromanlagen, mit Mitteln zur lötfreien Schneid-Klemm-Andrahtung, welche mindestens einen, auf einen Körper (2) des Kontaktstifthalters (1) niederdrückbaren Schwenkdeckel (3) umfassen, von welchem kontaktseitige Druckrippen (4) abragen, die beim Niederdrücken des Schwenkdeckels (3) auf den Körper (2) in dessen Draht-Einlegeschlitze (5) eindringen und die eingelegten Drähte in Klemmschneiden (6) der Kontaktstifte (7) pressen,
dadurch gekennzeichnet,
dass die Draht-Einlegeschlitze (5) seitliche, übereinander angeordnete Drahthaltenocken (11,12) aufweisen, von welchen mindestens ein Drahthaltenocken (11) sich im Draht-Einlege-Bereich befindet, um einen eingelegten Draht zu positionieren und mindestens ein anderer Drahthaltenocken (12) sich im Klemmschneide-Bereich befindet, um den in die Klemmschneide eingepressten Draht zu fixieren.

2. Mehrfach-Kontaktstifthalter nach Anspruch 1, dadurch gekennzeichnet, dass der Schwenkdeckel (3) mit Steg mitteln (9) an seiner Rückseite einsetzbar und schwenkbar
eine Schulter (8) an der Rückseite des Körpers (2) untergreift.

3. Mehrfach-Kontaktstifthalter nach Anspruch 1, dadurch gekennzeichnet, dass der Schwenkdeckel (3) in seiner Einpresslage vom Körper (2) lösbar seitlich klemmend oder durch Einrastmittel gehalten ist.

4. Mehrfach-Kontaktstifthalter nach Anspruch 1, dadurch gekennzeichnet, dass der Schwenkdeckel (3) in seiner Offenlage höchstens bündig ist mit der Rückseite des Körpers (2).

5. Mehrfach-Kontaktstifthalter nach Anspruch 1, dadurch gekennzeichnet, dass der Schwenkdeckel (3) ein mehrfach verwendbares Hilfswerkzeug zum Einpressen von Drähten in die Klemmschneiden von mehreren Kontaktstifthaltern ist.

## Claims

1. Multiple contact pin holder of a modular plug connector for telephone or low current installations, with means for solderless terminal connecting by cutting, which comprises at least one pivot cover (3), which can be pressed down onto a body (2) of the contact pin holder (1) and from which pressure ribs (4) project at the contact side and, on pressing of the pivot cover (3) down onto the body (2), penetrate into the wire insertion slots (5) thereof and press the inserted wires into the terminal cutters (6) of the contact pins (7), characterised thereby that the wire insertion slots (5) have lateral wire-holding dogs (11, 12) which are arranged one above the other and of which at least one wire-holding dog (11) is disposed in the wire insertion region in order to position an inserted wire and at least one other wire-holding dog (12) is disposed in the terminal cutter region in order to fix the wire pressed into the terminal cutter.

2. Multiple contact pin holder according to claim 1, characterised thereby that the pivot cover (3) engages, by web means (9) at its rear side, insertably and pivotably under a shoulder (8) at the rear side of the body (2).

3. Multiple contact pin holder according to claim 1, characterised thereby that the pivot cover (3) is releasably held in its pressed-in position by the body (2) in laterally clamping manner or by detent means.

4. Multiple contact pin holder according to claim 1, characterised thereby that the pivot cover (3) in its open position is at most flush with the rear side of the body (2).

5. Multiple contact pin holder according to claim 1, characterised thereby that the pivot cover (3) is a multiply usable tool for the pressing of wires into the terminal cutters of several contact pin holders.

## Revendications

1. Barrette de connexion à plusieurs contacts d'un connecteur modulaire pour des installations téléphoniques ou à courant basse tension, avec des moyens pour l'enfilage avec coupe et serrage sans brasage, qui comporte au moins un couvercle pivotant (3) pouvant être enfoncé sur un corps (2) de la barrette de connexion (1), à partir duquel font saillie des nervures de pression (4) côté contact qui, lors de l'enfoncement du couvercle pivotant (3) sur le couvercle (2) s'enfoncent dans les fentes d'insertion de fil (5) de celui-ci et poussent les fils insérés dans des tranchants de serrage (6) des fiches de contact (7), caractérisée en ce que les fentes d'insertion de fil (5) présentent des cames de retenue de fil latérales (11, 12) disposées l'une au-dessus de l'autre dont au moins une came de retenue de fil (11) se trouve dans la zone d'insertion de fil pour positionner un fil inséré et au moins une autre came de retenue de fil (12) se trouve dans la zone de tranchant de serrage pour fixer le fil enfoncé dans le tranchant de serrage.

2. Barrette de connexion à plusieurs contacts selon la revendication 1, caractérisée en ce que le couvercle pivotant (3) passe avec des moyens de barrette (9) pouvant être insérés et amenés à pivoter à son côté arrière sous un épaulement (8) au côté arrière du corps (2).

3. Barrette de connexion à plusieurs contacts selon la revendication 1, caractérisée en ce que le couvercle pivotant (3), dans sa position d'enfoncement, est retenu par le corps (2) amoviblement avec un serrage latéral ou par des moyens d'enclenchement.

4. Barrette de connexion à plusieurs contacts selon la revendication 1, caractérisée en ce que le couvercle pivotant (3), dans sa position ouverte, est sensiblement en affleurement avec le côté arrière du corps (2).

5. Barrette de connexion à plusieurs contacts selon la revendication 1, caractérisée en ce que le couvercle pivotant (3) est un outil auxiliaire utilisable plusieurs fois pour enfoncer des fils dans les tranchants de serrage de plusieurs barrettes de connexion.
